# EUROPÄISCHE PATENTSCHRIFT

(11) **EP 3 297 013 B1**
(45) Veröffentlichungstag und Bekanntmachung des Hinweises auf die Patenterteilung: **22.04.2020**
(21) Anmeldenummer: 16189599.0
(22) Anmeldetag: 20.09.2016
(51) Int. Cl.: H01H 33/662

(54) **HOCHSPANNUNGS-SCHALTGERÄT UND SCHALTANLAGE MIT EINEM HOCHSPANNUNGS-SCHALTGERÄT UND VERFAHREN ZUR HERSTELLUNG EINES HOCHSPANNUNGS-SCHALTGERÄTES**
HIGH VOLTAGE SWITCHING APPARATUS AND SWITCHGEAR USING A HIGH VOLTAGE SWITCHING APPARATUS AND METHOD FOR PRODUCING A HIGH VOLTAGE SWITCHING APPARATUS
APPAREIL DE COMMUTATION HAUTE TENSION ET INSTALLATION DE COMMUTATION COMPRENANT UN APPAREIL DE COMMUTATION HAUTE TENSION ET PROCEDE DE PRODUCTION D'UN APPAREIL DE COMMUTATION HAUTE TENSION

(43) Veröffentlichungstag der Anmeldung: 21.03.2018
(73) Patentinhaber: Rail Power Systems GmbH, 81373 München (DE)
(72) Erfinder: Hillmann, Edenilson de Oliveira, 46236 Bottrop (DE)
(74) Vertreter: Oppermann, Frank

(56) Entgegenhaltungen:
- CN-Y- 2 736 909
- DE-A1- 1 590 360
- DE-A1- 2 354 632
- DE-A1- 2 739 811
- JP-A- H01 143 112
- JP-A- H06 203 704
- JP-A- 2008 204 865

## Beschreibung

Die Erfindung betrifft ein Hochspannungs-Schaltgerät mit einer Vakuumschaltkammer und eine Schaltanlage mit einem Hochspannungs-Schaltgerät. Darüber hinaus betrifft die Erfindung ein Verfahren zur Herstellung eines Hochspannungs-Schaltgerätes mit einer Vakuumschaltkammer.

In Netzwerken aus elektrischen Stromleitungen finden Schaltanlagen Verwendung, mit denen die elektrische Energie verteilt wird. Schaltanlagen verfügen über Schaltgeräte, die zwischen elektrischen Kontakten eine elektrisch leitende Verbindung herstellen oder trennen. In Hochspannungs- oder Mittelspannungsnetzen werden Hochspannungs-Schaltgeräte verwendet, die den elektrischen Anforderungen an die hohen Spannungen in Hochspannungs- oder Mittelspannungsnetzen genügen. Die Spannungen der Hochspannungsnetze liegen im Allgemeinen über 52 kV und der Mittelspannungsnetze zwischen 1kV und 52kV.

Es sind Hochspannungs-Schaltgeräte bekannt, die über eine Vakuumschaltkammer verfügen, in der die elektrischen Kontakte angeordnet sind. Es sind aber auch Schaltgeräte bekannt, bei denen sich die elektrischen Kontakte in einer Gasatmosphäre aus Isoliergas, beispielsweise SF₆, befinden. Die Verwendung von Vakuumschaltkammern bietet im Gegensatz zu mit Isoliergas befüllten Kammern den Vorteil, dass Lastströme und Kurzschlussströme in einem relativ kleinen Volumen unterbrochen werden können, ohne dass die Gefahr der Emission heißer Schaltgase besteht. In luftisolierten Schaltgeräten wird eine besonders lange Isolationsstrecke benötigt, weshalb diese Schaltgeräte besonders viel Raum beanspruchen.

Schaltgeräte mit Vakuumschaltkammer sind beispielsweise aus der DE 31 12 776 A1 und DE 40 27 723 A1 bekannt. Die bekannten Vakuumschaltkammern weisen ein unbewegliches Kontaktelement mit einem Kontakt und ein in axialer Richtung der Vakuumschaltkammer bewegliches Kontaktelement mit einem Kontakt auf, das sich aus der Vakuumschaltkammer erstreckt. An den Kontaktelementen sind die den Strompfad bildenden Leiterteile angeschlossen. Das bewegliche Kontaktelement wird von einem Betätigungsorgan betätigt, das gegenüber dem Gehäusekörper des Schaltgerätes abgedichtet ist. Der Antrieb des Betätigungsorgans kann mit einer elektrischen Antriebseinheit erfolgen.

Die DE 27 39 811 A1 beschreibt ein Hochspannungs-Schaltgerät mit einem Gehäusekörper, in dem eine Vakuumschaltkammer vorgesehen ist, die ein unbewegliches Schaltkontaktelement und ein in axialer Richtung bewegliches Schaltkontaktelement aufweist, an denen den Strompfad bildende Leiterteile angeschlossen sind. Das bewegliche Schaltkontaktelement, das sich aus der Vakuumschaltkammer heraus erstreckt, ist über einen Isolationskörper mit einem in axialer Richtung beweglichen Betätigungsorgan verbunden. In dem Gehäusekörper ist ein mit einer Isolationsflüssigkeit befüllter Hohlraum ausgebildet ist, in den sich das bewegliche Schaltkontaktelement aus der Vakuumschaltkammer erstreckt.

Der Erfindung liegt die Aufgabe zugrunde, ein Hochspannungs-Schaltgerät zu schaffen, das die Ausbildung einer nur relativ kurzen Isolationsstrecke erfordert und somit gegenüber dem Stand der Technik einen kompakteren Aufbau hat. Der Erfindung liegt auch die Aufgabe zugrunde, eine Schaltanlage bereitzustellen, die sich durch einen besonders kompakten Aufbau auszeichnet. Eine weitere Aufgabe der Erfindung liegt darin, ein Verfahren anzugeben, mit dem sich ein Hochspannungs-Schaltgerät mit einem besonders kompakten Aufbau einfach und kostengünstig herstellen lässt.

Die Lösung dieser Aufgaben erfolgt erfindungsgemäß mit den Merkmalen der unabhängigen Patentansprüche. Die abhängigen Ansprüche betreffen bevorzugte Ausführungsformen der Erfindung.

Das erfindungsgemäße Hochspannungs-Schaltgerät verfügt über einen einteiligen oder mehrteiligen Gehäusekörper, in dem eine Vakuumschaltkammer vorgesehen ist. Die Vakuumschaltkammer weist ein unbewegliches Schaltkontaktelement und ein in axialer Richtung bewegliches Schaltkontaktelement auf, wobei sich das bewegliche Schaltkontaktelement aus der Vakuumschaltkammer heraus erstreckt und über einen Isolationskörper mit einem in axialer Richtung beweglichen Betätigungsorgan verbunden ist. An das unbewegliche Schaltkontaktelement und das bewegliche Schaltkontaktelement sind die den Strompfad bildenden Leiterteile angeschlossen.

Unter einem Betätigungsorgan werden sämtliche Mittel verstanden, mit denen sich das bewegliche Schaltkontaktelement axial verschieben lässt, um die Kontakte zu schließen oder zu öffnen. Das Betätigungsorgan kann aus einem oder mehreren Teilen bestehen. Bei dem erfindungsgemäßen Hochspannungs-Schaltgerät ist in dem Gehäusekörper ein mit einer Isolationsflüssigkeit befüllter Hohlraum ausgebildet, wobei sich das bewegliche Schaltkontaktelement aus der Vakuumkammer in den Hohlraum erstreckt und sich das Betätigungsorgan wiederum aus dem mit Isolationsflüssigkeit befüllten Hohlraum erstreckt. Das Hochspannungs-Schaltgerät zeichnet sich dadurch aus, dass eine das Betätigungsorgan gegenüber dem Gehäusekörper abdichtende Dichtanordnung in dem mit Isolationsflüssigkeit befüllten Hohlraum vorgesehen ist. Dadurch wird eine sichere Unterbrechung des Laststromes und des Kurzschlussstroms bei einer relativ kurzen Isolationsstrecke erreicht. Folglich kann das Hochspannungs-Schaltgerät einen kompakten Aufbau haben.

Unter einer Dichtanordnung werden sämtliche Mittel verstanden, mit denen eine flüssigkeitsdichte Abdichtung gegenüber dem Gehäusekörper bzw. Teilen des Gehäusekörpers erfolgen kann. Unter einer Anordnung der Dichtanordnung innerhalb des Hohlraums wird verstanden, dass zumindest die Teile der Dichtanordnung, die eine für die Abdichtung wesentliche Baugruppe bilden, innerhalb des Hohlraums angeordnet sind. Dies schließt nicht aus, dass einzelne Teile, die mit der Dichtanordnung zusammenhängen, sich nicht auch außerhalb des Hohlraums befinden können, beispielsweise eine nach außen weisende Fläche aufweisen können.

Das Hochspannungs-Schaltgerätes sieht vor, dass die Dichtanordnung einen in dem Hohlraum angeordneten Faltenbalg aufweist, der das sich aus der flüssigkeitsgefüllten Kammer erstreckende Betätigungsorgan umschließt, um das Betätigungsorgan gegenüber dem Gehäusekörper abzudichten. Da der Faltenbalg ein Bauteil der Dichtanordnung ist, das relativ viel Raum einnimmt, hat das Schaltgerät einen kompakteren Aufbau als ein Schaltgerät, bei dem ein Faltenbalg zur Abdichtung außerhalb einer mit Isolationsflüssigkeit oder einem Isolationsgas befüllten Kammer angeordnet ist. Ein derartiges Schaltgerät ist beispielsweise aus der DE 31 13 776 A1 bekannt.

Der Faltenbalg kann auf Erdpotential gelegt werden. Da sich der Faltenbalg nicht in einem luftgefüllten Raum, sondern innerhalb der mit Isolationsflüssigkeit befüllten Kammer befindet, wird die Gefahr eines Überschlags von Teilen des Schaltgerätes, die auf einem hohen Potential liegen, verringert. Daher kann das Hochspannungs-Schaltgerät kompakt aufgebaut werden.

Eine besonders bevorzugte Ausführungsform sieht vor, dass der Hohlraum mit einer gegenüber dem Gehäusekörper abgedichteten Abdeckung, beispielsweise mit einer abnehmbaren Platte, verschlossen ist, wobei das eine Endstück des Faltenbalges gegenüber der Abdeckung, flüssigkeitsdicht abgedichtet ist. Der Verschluss des Hohlraums mit einer Abdeckung bietet für die Herstellung des Hochspannungs-Schaltgerätes Vorteile.

Ein anderer wesentlicher Aspekt der Erfindung, der von eigenständiger erfinderischer Bedeutung ist, liegt darin, dass der Gehäusekörper einen Kunststoffkörper umfasst, der den flüssigkeitsgefüllten Hohlraum zumindest teilweise umschließt. Der Kunststoffkörper kann aus einem oder mehreren Kunststoffelementen bestehen, die miteinander verbunden sind.

Vorteilhafterweise besteht der Kunststoffkörper aus mehreren Kunststoffelementen, die sich im Spritzgießverfahren einfach und kostengünstig herstellen und dann miteinander verbinden lassen. Einzelne Kunststoffelemente können ineinander gesteckt und/oder miteinander verklebt oder verschweißt werden.

Mit dem Einsatz eines Kunststoffkörpers können nicht nur die elektrischen Eigenschaften des Schaltgerätes verbessert, sondern auch dessen Herstellung vereinfacht werden. Ecken und Kanten der innerhalb des Kunststoffkörpers bzw. der Kunststoffelemente liegenden spannungsführenden Leiterteile des Schaltgerätes, beispielsweise ein bewegliches Leiterteil, das elektrisch mit dem beweglichen Kontaktelement verbunden ist, bewirken ein stark inhomogenes elektrisches Feld. Zur Verbesserung der elektrischen Eigenschaften können die Kunststoffelemente abgerundete Ecken und Kanten haben, und aus einem elektrisch leitenden Kunststoff bestehen, vorzugsweise mit einem leitenden Material, beispielsweise Kohlenstoff versetzt sein. Diese Kunststoffelemente können das gleiche Potential wie die spannungsführenden Bauteile annehmen. Folglich wird das elektrische Feld nach außen homogener, so dass eine Feldsteuerung stattfindet.

Der Gehäusekörper umfasst vorzugsweise einen Vergusskörper, der die Vakuumschaltkammer und den Kunststoffkörper zumindest teilweise umschließt. Da die Kunststoffelemente das gleiche Potential wie die spannungsführenden Bauteile annehmen, wird die aus einer Vergussmasse, beispielsweise Gießharz, bestehende äußere Schale des Gehäusekörpers weniger belastet.

Eine besonders bevorzugte Ausführungsform des Kunststoffkörpers umfasst ein erstes schalenförmiges Kunststoffelement und ein zweites schalenförmiges Kunststoffelement, wobei die den Strompfad bildendenden Leiterteile einen beweglichen Leiterteil umfassen, der elektrisch mit dem beweglichen Kontaktelement verbunden ist. Der bewegliche Leiterteil ist in dem Hohlraum angeordnet und wird von dem ersten und zweiten Kunststoffelement zumindest teilweise umschlossen. Bei dieser Ausführungsform sind die Ecken und Kanten des den beweglichen Leiterteil umschließende Kunststoffkörpers bzw. die Ecken und Kanten dessen Kunststoffelemente abgerundet und der Kunststoffkörper bzw. die Kunststoffelemente bestehen aus einem elektrisch leitenden Kunststoff, so dass sie das gleiche Potential wie der bewegliche Leiterteil annehmen können.

Bei einer weiteren besonders bevorzugten Ausführungsform umfasst der Kunststoffkörper ein zylindrisches Kunststoffelement, das die Dichtanordnung zumindest teilweise umschließt. Dieses Kunststoffelement ist vorzugsweise nicht leitfähig und kann daher kein Potential führen. Das Kunststoffelement kann die Isolierung zwischen potentialführenden Bauteilen und dem Betätigungsorgan sicherstellen, das auf Erdpotential liegt. Vorzugsweise weist das Kunststoffelement Lamellen auf, so dass der Kriechweg vergrößert wird.

Für die vereinfachte Herstellung des Gehäusekörpers des Schaltgerätes in einem Spritzgießverfahren ist der Kunststoffkörper gegenüber der Vakuumschaltkammer abgedichtet, so dass Gießharz nicht in einen Spalt zwischen Kunststoffkörper und Vakuumschaltkammer gelangen kann. An dem Kunststoffkörper sind vorzugsweise Schneidkanten vorgesehen, wobei der Gehäusekörper der Vakuumschaltkammer, der aus metallischen oder keramischen Materialien bestehen kann, von einem Material zumindest teilweise umschlossen ist, in das die Schneidkanten beim Zusammenbau der Bauteile einschneiden können.

Die erfindungsgemäße Schaltanlage weist ein oder mehrere erfindungsgemäße Schaltgeräte auf.

Mit dem erfindungsgemäßen Verfahren kann ein Hochspannungs-Schaltgerät einfach und kostengünstig hergestellt werden, bei dem sich das bewegliche Schaltkontaktelement aus der Vakuumschaltkammer heraus in einen mit einer Isolationsflüssigkeit befüllten Hohlraum erstreckt. Die Kunststoffelemente des Kunststoffkörpers dienen zum einen dazu, zu verhindern, dass während des Vergießens, beispielsweise mit Epoxidharz, die Vergussmasse in das von den Kunststoffelementen umschlossene Volumen gelangen kann. Dadurch wird sichergestellt, dass die Bauteile innerhalb der Kunststoffelemente beweglich bleiben. Da während des Vergießens Drücke größer 1 bar auftreten können, muss die mechanische Festigkeit der Kunststoffelemente gegeben sein. Um zu hindern, dass an den Grenzflächen der Kunststoffelemente Gießharz eindringen kann, können diese ineinander gesteckt und/oder miteinander verklebt oder verschweißt werden.

Für die Herstellung des erfindungsgemäßen Hochspannungs-Schaltgerätes wird eine Vergussform bereitgestellt, die in der Form und den Dimensionen der Kontur des Gehäusekörpers des Schaltgerätes entspricht. In die Vergussform werden die Vakuumschaltkammer und der Kunststoffkörper bzw. die Kunststoffelemente eingebracht. Diese Kunststoffelemente bilden dann einen Teil der Vergussform. Die Form und die Abmessungen der Kunststoffelemente bestimmen daher Form und Abmessungen des Gehäusekörpers, insbesondere der Teile des Gehäusekörpers, in denen sich die Vakuumschaltkammer befindet und in denen die mit Isolationsflüssigkeit zu befüllende Kammer ausgebildet ist.

Daraufhin wird der Zwischenraum zwischen der Wandung der Vergussform und der Vakuumschaltkammer und des Kunststoffkörpers mit einer Vergussmasse zur Schaffung eines die Vakuumschaltkammer und den Kunststoffkörper umschließenden Vergusskörpers vergossen, in dem ein von dem Kunststoffkörper umschlossener Hohlraum verbleibt.

Anschließend werden das Betätigungsorgan und der Isolationskörper sowie die Dichtanordnung sowie gegebenenfalls noch weitere Bauteile in den Hohlraum des Schaltgerätes eingesetzt und der Hohlraum wird mit der Isolationsflüssigkeit befüllt, wobei der Hohlraum mit einer Abdeckung verschlossen wird, die gegenüber dem Vergusskörper oder Kunststoffkörper abgedichtet wird. Vorzugsweise wird die Abdeckung gegenüber dem Kunststoffkörper abgedichtet.

Im Folgenden wird ein Ausführungsbeispiel der Erfindung unter Bezugnahme auf die Zeichnungen näher erläutert.

Es zeigen:
- Fig. 1: ein Ausführungsbeispiel des erfindungsgemäßen Hochspannungs-Schaltgerätes in teilweise geschnittener perspektivischer Darstellung und
- Fig. 2: eine Explosionsdarstellung von einzelnen Bauteilen des erfindungsgemäßen Hochspannungs-Schaltgerätes.

Fig. 1 zeigt die für die Erfindung wesentlichen Komponenten des Hochspannungs-Schaltgerätes, während Fig. 2 nur einzelne Bauteile des Schaltgerätes in einer Explosionsdarstellung zeigt. Die einander entsprechenden Teile sind in den Figuren mit den gleichen Bezugszeichen versehen.

Das Hochspannungs-Schaltgerät weist einen aus mehreren Teilen oder Komponenten bestehenden Gehäusekörper 1 auf, der eine in der normalen Einbaulage obere Gehäusehälfte 1A und eine untere Gehäusehälfte 1B hat. In der oberen Gehäusehälfte 1A befindet sich eine Vakuumschaltkammer 2 mit einem zylindrischen Gehäuse 3, das ein oberes, feststehendes Schaltkontaktelement 4 und ein unteres, bewegliches Schaltkontaktelement 5 aufnimmt. Beide Schaltkontaktelemente 4, 5 weisen tellerförmige Kontakte 4A, 5A auf, die sich innerhalb des Gehäuses 3 der Vakuumschaltkammer 2 befinden. Durch Schließen oder Öffnen der Kontakte 4A, 5A kann der Strompfad geschlossen oder unterbrochen, d.h. der Laststrom und der Kurzschlussstrom geschaltet werden.

In der unteren Gehäusehälfte 1B ist eine Kammer 6 ausgebildet, die mit einer Isolationsflüssigkeit befüllt ist. Das in axialer Richtung der Vakuumschaltkammer 2 verschiebbare Schaltkontaktelement 5 weist einen Schaft 5B auf, der sich aus der Vakuumschaltkammer in die mit Isolationsflüssigkeit befüllte Kammer 6 erstreckt. Der Schaft 5B des beweglichen Schaltkontaktelements 5 ist gegenüber dem Gehäuse 3 der Vakuumschaltkammer 2 mit einer nicht dargestellten Dichtanordnung vakuumdicht abgedichtet. Das untere Ende des Schaftes 5B ist über einen Isolationskörper 7 mit einem Betätigungsorgan 8 verbunden, das sich aus der flüssigkeitsgefüllten Kammer erstreckt. Durch Betätigung des Betätigungsorgans 8 kann das bewegliche Schaltkontaktelement 5 axial verschoben werden, so dass die Kontakte 4A, 5A geschlossen bzw. geöffnet werden.

Das Betätigungsorgan 8 weist ein oberes, hohlzylindrisches Teilstück 8A auf, das sich in der Kammer 6 befindet und ein unteres, stiftförmiges Teilstück 8B, das in dem Zylinderraum des oberen Teilstück längsverschiebbar geführt ist und sich aus der Kammer 6 erstreckt. Dabei stützt sich das obere Endstück des unteren Teilstücks 8B an einer Druckfeder 9 in dem Zylinderraum des oberen Teilstücks 8A ab. Wenn das untere Teilstück 8B verschoben wird, verschiebt sich auch das obere Teilstück 8A, so dass das bewegliche Schaltkontaktelement 5 axial verschoben wird. Die Druckfeder 9 dient der Dämpfung der Stöße bei der Betätigung des Betätigungsorgans 8. Der Antrieb des Betätigungsorgans 8 erfolgt mit einer nicht dargestellten Antriebeinheit, die das untere Teilstück 8B in axialer Richtung verschiebt.

Das Betätigungsorgan 8 ist gegenüber dem Gehäusekörper 1 mit einer Dichtanordnung 10 flüssigkeitsdicht abgedichtet. Die Dichtanordnung 10 weist einen Faltenbalg 11 auf, der das obere Teilstück 8A des Betätigungsorgans 8 umschließt, wobei das obere Ende des Faltenbalges 11 flüssigkeitsdicht mit dem oberen Teilstück 8A des Betätigungsorgans 8 verbunden ist. Das untere Ende des Faltenbalges 11 ist gegenüber dem Gehäusekörper 1 flüssigkeitsdicht abgedichtet. Der Faltenbalg 11 und das Betätigungsorgan 8 sind auf Erdpotential gelegt. An der Unterseite weist der Gehäusekörper 1 eine Öffnung 23 auf, die von einer Abdeckung 13 flüssigkeitsdicht verschlossen ist.

Die flüssigkeitsgefüllte Kammer 6 weist eine in der Einbaulage obere und untere Kammerhälfte 6A, 6B auf. In der oberen Kammerhälfte 6A befindet sich ein beweglicher Leiterteil 12, beispielsweise ein Kupferband, das an den Schaft 5B des beweglichen Schaltkontaktelements 5 angeschlossen ist. Der bewegliche Leiterteil 12 ist elektrisch mit weiteren den Strompfad bildenden Leiterteilen 13 verbunden, die aber nur teilweise dargestellt sind. Auch das feststehende Schaltkontaktelement 4 ist mit weiteren nur teilweise dargestellten Leiterteilen 14 verbunden, die ebenfalls in den Gehäusekörper 1 eingesetzt oder auf den Gehäusekörper aufgesetzt sind.

Der Gehäusekörper 1 umfasst einen Vergusskörper 15, der die Vakuumschaltkammer 2 und die flüssigkeitsgefüllte Kammer 6 umschließt. Der Vergusskörper 1A bildet die äußere Schale des Gehäusekörpers 1. Die Vergussmasse kann ein Epoxidharz sein.
In der unteren Gehäusehälfte 1B sitzt in dem Vergusskörper 15 ein Kunststoffkörper 16, der aus mehreren Kunststoffelementen 16A, 16B, 16C zusammengesetzt ist. Fig. 2 zeigt die Kunststoffelemente 16A, 16B, 16C in einer Explosionsdarstellung.
Der Kunststoffkörper 16 weist in der oberen Kammerhälfte 6A ein oberes, schalenförmiges Kunststoffelement 16A und ein unteres, schalenförmiges Kunststoffelemente 16B auf, die den beweglichen Leiterteil 12 umschließen, und weist in der unteren Kammerhälfte 6B ein zylindrisches Kunststoffelement 16C auf, das den Faltenbalg 11 umschließt. Die Kunststoffelemente 16A, 16B, 16C sind derart ausgebildet, dass sie passend zusammengesetzt werden können. Sie werden dicht ineinander gesteckt und/oder miteinander verklebt oder verschweißt. Sämtliche Kunststoffelemente 16A, 16B, 16C haben abgerundete Ecken oder Kanten.

Die beiden Kunststoffelemente 16A, 16B in der oberen Kammerhälfte 6A bestehen aus einem elektrisch leitenden Kunststoff, beispielsweise kann der Kunststoff mit leitendem Kohlenstoff versetzt sein. Da diese Kunststoffelemente 16A, 16B das gleiche Potential wie der bewegliche Leiterteil 12 oder andere Leiterteile in der Kammer annehmen können, wird das elektrische Feld nach außen homogener.

Das Kunststoffelement 16C in der unteren Kammerhälfte 6B, das nicht aus einem leitenden Kunststoff besteht, kann kein Potential führen. Dieses Kunststoffelement 6C dient zur sicheren Isolation spannungsführender Teile in der Kammer 6 gegenüber dem auf Erdpotential liegenden Betätigungsorgan 8. Zur Vergrößerung des Kriechweges weist das Kunststoffelement 16C an der Außenseite Lamellen 17 auf.

Die Abdeckung 13 des Gehäusekörpers 1, die die flüssigkeitsgefüllte Kammer 6 verschließt, ist gegenüber dem zylindrischen Kunststoffteil 16C mit einem zwischen Abdeckung und Kunststoffteil liegenden Dichtring 18 flüssigkeitsdicht abgedichtet. Nachfolgend wird das erfindungsgemäße Verfahren zur Herstellung des Hochspannungs-Schaltgerätes beschrieben.

Für die Herstellung des Schaltgerätes wird eine in den Figuren nicht dargestellte Vergussform verwendet, die derart ausgebildet ist, dass sie der Form und den Abmessungen des Gehäusekörpers 1 des Schaltgerätes und der Form und dem Abmessungen der Vakuumschaltkammer 2 sowie der übrigen Bauteile des Schaltgerätes entspricht. In die obere Hälfte der Vergussform wird die Vakuumschaltkammer 2 eingesetzt, wobei zwischen der Wandung der Vergussform und der Vakuumschaltkammer 2 ein Zwischenraum 19 verbleibt. In die untere Hälfte der Vergussform wird der Kunststoffkörper 16 eingesetzt, wobei auch zwischen der Wandung der Vergussform und dem Kunststoffkörper 16 ein Zwischenraum 20 verbleibt. Anschließend werden die Zwischenräume 19, 20 zwischen Vergussform und Vakuumschaltkammer bzw. Kunststoffkörper mit einer Vergussmasse, beispielsweise mit einem Epoxidharz vergossen. Dadurch wird der Vergusskörper 15 mit der mit Isolationsflüssigkeit zu befüllenden Kammer 6 geschaffen.

Das obere Kunststoffelement 16A in der oberen Kammerhälfte 6A weist am oberen Rand Schneidkanten 21 auf, die in eine Beschichtung 3A des Gehäuses 3 der Vakuumschaltkammer 2 einschneiden, so dass die Vergussmasse, die im flüssigen Zustand eine relativ hohe Viskosität hat, unter Druck nicht in einen Spalt zwischen dem metallischen oder keramischen Gehäuse 3 der Vakuumschaltkammer 2 und dem Kunststoffelement 16 eindringen kann.

Nach dem Aushärten der Vergussmasse werden der bewegliche Leiterteil 12, das Betätigungsorgan 8, der Isolationskörper 7 sowie die Dichtanordnung 10 und gegebenenfalls weitere Bauteile des Schaltgerätes in den von dem Kunststoffteil umschlossenen Hohlraum eingesetzt und der Hohlraum wird mit der Isolationsflüssigkeit befüllt. Daraufhin wird der Hohlraum durch Aufsetzen der Abdeckung 13 flüssigkeitsdicht verschlossen.

## Patentansprüche

1. Hochspannungs-Schaltgerät mit einem Gehäusekörper (1), in dem eine Vakuumschaltkammer (2) vorgesehen ist, die ein unbewegliches Schaltkontaktelement (4) und ein in axialer Richtung bewegliches Schaltkontaktelement (5) aufweist, wobei
sich das bewegliche Schaltkontaktelement (5) aus der Vakuumschaltkammer (2) heraus erstreckt und über einen Isolationskörper (7) mit einem in axialer Richtung beweglichen Betätigungsorgan (8) verbunden ist, und an das unbewegliche Schaltkontaktelement (4) und das bewegliche Schaltkontaktelement (5) den Strompfad bildende Leiterteile (12, 13, 14) angeschlossen sind, und
in dem Gehäusekörper (1) ein mit einer Isolationsflüssigkeit befüllter Hohlraum (22) ausgebildet ist, wobei sich das bewegliche Schaltkontaktelement (5) aus der Vakuumschaltkammer (2) in den Hohlraum (22) erstreckt, und sich das Betätigungsorgan (8) aus dem Hohlraum (22) erstreckt,
**dadurch gekennzeichnet**,
eine in dem Hohlraum (22) angeordnete und das Betätigungsorgan (8) gegenüber dem Gehäusekörper (1) abdichtende Dichtanordnung (10) vorgesehen ist, die einen in dem Hohlraum (22) angeordneten Faltenbalg (11) aufweist, der das Betätigungsorgan (8) umschließt, wobei das eine Endstück des Faltenbalges (11) gegenüber dem Betätigungsorgan (8) und das andere Endstück des Faltenbalges gegenüber dem Gehäusekörper (1) abgedichtet ist.

2. Hochspannungs-Schaltgerät nach Anspruch 1, **dadurch gekennzeichnet, dass** der Hohlraum (22) mit einer gegenüber dem Gehäusekörper (1) abgedichteten Abdeckung (13) verschlossen ist, wobei das eine Endstück des Faltenbalges (11) gegenüber der Abdeckung (13) abgedichtet ist.

3. Hochspannungs-Schaltgerät nach Anspruch 1 oder 2, **dadurch gekennzeichnet, dass** der Gehäusekörper (1) einen Kunststoffkörper (16) umfasst, der den Hohlraum (22) zumindest teilweise umschließt.

4. Hochspannungs-Schaltgerät nach Anspruch 3, **dadurch gekennzeichnet, dass** der Kunststoffkörper (16) aus mehreren Kunststoffelementen (16A, 16B, 16C) besteht, die miteinander verbunden sind.

5. Hochspannungs-Schaltgerät nach Anspruch 4, **dadurch gekennzeichnet, dass** der Kunststoffkörper (16) ein zylindrisches Kunststoffelement (16C) umfasst, das die Abdichtanordnung (10) zumindest teilweise umschließt.

6. Hochspannungs-Schaltgerät nach Anspruch 4 oder 5, **dadurch gekennzeichnet, dass** der Kunststoffkörper (16) ein erstes schalenförmiges Kunststoffelement (16A) und ein zweites schalenförmiges Kunststoffelement (16B) umfasst, wobei die den Strompfad bildendenden Leiterteile (12, 13, 14) einen beweglichen Leiterteil (12) umfassen, der elektrisch mit dem beweglichen Kontaktelement (5) verbunden ist, wobei der bewegliche Leiterteil (5) in dem Hohlraum (22) angeordnet ist und von dem ersten und zweiten Kunststoffelement (16A, 16B) zumindest teilweise umschlossen wird.

7. Hochspannungs-Schaltgerät nach einem der Ansprüche 1 bis 6, **dadurch gekennzeichnet, dass** der Gehäusekörper (1) einen Vergusskörper (15) umfasst, der die Vakuumschaltkammer (2) und den Kunststoffkörper (16) aufnimmt.

8. Hochspannungs-Schaltgerät nach Anspruch 7, **dadurch gekennzeichnet, dass** der Kunststoffkörper (16) gegenüber der Vakuumschaltkammer (2) abgedichtet ist.

9. Hochspannungs-Schaltgerät nach Anspruch 8, **dadurch gekennzeichnet, dass** an dem Kunststoffkörper (16) Schneidkanten (21) vorgesehen sind, wobei die Vakuumschaltkammer (2) ein Gehäuse (3) aufweist, das von einem Material (3A) zumindest teilweise umschlossen ist, in das die Schneidkanten (21) eingeschnitten sind.

10. Schaltanlage mit einem Hochspannungs-Schaltgerät nach einem der Ansprüche 1 bis 9.

11. Verfahren zur Herstellung eines Hochspannungs-Schaltgerätes gemäß einem der Ansprüche 1-9, wobei das Hochspannungs-Schaltgerät aufweist:
einen Kunststoffkörper (16) der den mit Isolationsflüssigkeit befüllten Hohlraum (22) umschließt,
mit folgenden Verfahrensschritten:
Bereitstellen einer Vergussform,
Einbringen der Vakuumschaltkammer (2) und des Kunststoffkörpers (16) in die Vergussform,
Vergießen des Zwischenraums (19) zwischen Vakuumschaltkammer (2) und Kunststoffkörper (16) mit einer Vergussmasse zur Schaffung eines die Vakuumschaltkammer und den Kunststoffkörper umschließenden Vergusskörpers (15), in dem ein von dem Kunststoffkörper (16) zumindest teilweise umschlossener Hohlraum (22) ausgebildet ist,
Einsetzen des Betätigungsorgans (8) und des Isolationskörpers (7) und der Dichtanordnung (10) in den Hohlraum,
Befüllen des Hohlraums (22) mit einer Isolationsflüssigkeit, und
Verschließen des Hohlraums (22) mit einer Abdeckung (13), die gegenüber dem Vergusskörper (15) oder Kunststoffkörper (16) abgedichtet wird.

12. Verfahren nach Anspruch 11, **dadurch gekennzeichnet, dass** der Kunststoffkörper (16) aus mehreren Kunststoffelementen (16A, 16B, 16C) zusammengesetzt wird, die miteinander verbunden werden.

13. Verfahren nach Anspruch 12, **dadurch gekennzeichnet, dass** der Kunststoffkörper (16) aus zwei schalenförmigen Kunststoffelementen (16A, 16B) und einem zylindrischen Kunststoffelement (16C) zusammengesetzt wird.

14. Verfahren nach einem der Ansprüche 1 bis 13, **dadurch gekennzeichnet, dass** die Vergussmasse ein Epoxidharz ist.

## Claims

1. High-voltage switching device comprising a housing body (1), in which a vacuum interrupting chamber (2) is provided that comprises an immoveable switching contact element (4) and a switching contact element (5) that can move in the axial direction,
the moveable switching contact element (5) extending out of the vacuum interrupting chamber (2) and being connected to an actuator (8), which can move in the axial direction, by means of an insulating body (7), and conductor parts (12, 13, 14) that form the current path being connected to the immoveable switching contact element (4) and the moveable switching contact element (5), and
a cavity (22) that is filled with insulating liquid being made in the housing body (1), the moveable switching contact element (5) extending out of the vacuum interrupting chamber (2) and into the cavity (22), and the actuator (8) extending out of the cavity (22),
**characterised in that**
a sealing arrangement (10) that is arranged in the cavity (22) is provided, which seals the actuator (8) with respect to the housing body (1), the sealing arrangement (10) comprising a bellows (11) that is arranged in the cavity (22) and surrounds the actuator (8), one end of the bellows (11) being sealed with respect to the actuator (8) and the other end of the bellows being sealed with respect to the housing body (1).

2. High-voltage switching device according to claim 1, **characterised in that** the cavity (22) is closed by means of a cover (13) that is sealed with respect to the housing body (1), one end of the bellows (11) being sealed with respect to the cover (13).

3. High-voltage switching device according to any of claims 1 to 2, **characterised in that** the housing body (1) comprises a plastics body (16) that surrounds the cavity (22) at least in part.

4. High-voltage switching device according to claim 3, **characterised in that** the plastics body (16) consists of a plurality of plastics elements (16A, 16B, 16C) that are interconnected.

5. High-voltage switching device according to claim 4, **characterised in that** the plastics body (16) comprises a cylindrical plastics element (16C), which surrounds the sealing arrangement (10) at least in part.

6. High-voltage switching device according to either claim 4 or claim 5, **characterised in that** the plastics body (16) comprises a first bowl-shaped plastics element (16A) and a second bowl-shaped plastics element (16B), the conductor parts (12, 13, 14) that form the current path comprising a moveable conductor part (12), which is electrically connected to the moveable contact element (5), the moveable conductor part (5) being arranged in the cavity (22) and being surrounded by the first and second plastics element (16A, 16B) at least in part.

7. High-voltage switching device according to any of claims 1 to 6, **characterised in that** the housing body (1) comprises a casting body (15), which receives the vacuum interrupting chamber (2) and the plastics body (16).

8. High-voltage switching device according to claim 7, **characterised in that** the plastics body (16) is sealed with respect to the vacuum interrupting chamber (2).

9. High-voltage switching device according to claim 8, **characterised in that** cutting edges (21) are provided on the plastics body (16), the vacuum interrupting chamber (2) comprising a housing (3) that is surrounded, at least in part, by a material (3A) into which the cutting edges (21) cut.

10. Switchgear comprising a high-voltage switching device according to any of claims 1 to 9.

11. Method for producing a high-voltage switching device according to any of claims 1 to 9, the high-voltage switching device comprising:
a plastics body (16) surrounding the cavity (22) that is filled with an insulating liquid,
comprising the following method steps:
providing a casting mould,
placing the vacuum interrupting chamber (2) and the plastics body (16) in the casting mould,
casting the space (19) between the vacuum interrupting chamber (2) and the plastics body (16) with a casting compound in order to provide a casting body (15) that surrounds the vacuum interrupting chamber and the plastics body and in which a cavity (22) that is surrounded by the plastics body (16), at least in part, is made,
inserting the actuator (8) and the insulating body (7) and the sealing arrangement (10) into the cavity,
filling the cavity (22) with an insulating liquid, and
closing the cavity (22) by means of a cover (13) that is sealed with respect to the casting body (15) or the plastics body (16).

12. Method according to claim 11, **characterised in that** the plastics body (16) is composed of a plurality of plastics elements (16A, 16B, 16C) that are interconnected.

13. Method according to claim 12, **characterised in that** the plastics body (16) is composed of two bowl-shaped plastics elements (16A, 16B) and one cylindrical plastics element (16C).

14. Method according to any of claims 1 to 13, **characterised in that** the casting compound is an epoxy resin.

## Revendications

1. Appareil de commutation haute tension avec un corps de boîtier (1), dans lequel une chambre de commutation sous vide (2) est prévue, qui présente un élément de contact de commutation immobile (4) et un élément de contact de commutation mobile (5) dans une direction axiale, dans lequel l'élément de contact de commutation mobile (5) s'étend hors de la chambre de commutation sous vide (2) et est relié à un organe d'actionnement (8) mobile dans une direction axiale par l'intermédiaire d'un corps d'isolation (7) et des parties de conducteur (12, 13, 14) formant le chemin électrique sont raccordées à l'élément de contact de commutation immobile (4) et à l'élément de contact de commutation mobile (5), et
un espace creux (22) rempli d'un liquide d'isolation est réalisé dans le corps de boîtier (1), dans lequel l'élément de contact de commutation mobile (5) s'étend depuis la chambre de commutation sous vide (2) dans l'espace creux (22) et l'organe d'actionnement (8) s'étend depuis l'espace creux (22),
**caractérisé en ce**
**qu'**est prévu un ensemble d'étanchéité (10) disposé dans l'espace creux (22) et étanchéifiant l'organe d'actionnement (8) par rapport au corps de boîtier (1), qui présente un soufflet (11) disposé dans l'espace creux (22), qui entoure l'organe d'actionnement (8), dans lequel l'une extrémité du soufflet (11) est étanchéifiée par rapport à l'organe d'actionnement (8) et l'autre extrémité du soufflet est étanchéifiée par rapport au corps de boîtier (1).

2. Appareil de commutation haute tension selon la revendication 1, **caractérisé en ce que** l'espace creux (22) est fermé avec un recouvrement (13) étanchéifié par rapport au corps de boîtier (1), dans lequel une extrémité du soufflet (11) est étanchéifiée par rapport au recouvrement (13).

3. Appareil de commutation haute tension selon la revendication 1 ou 2, **caractérisé en ce que** le corps de boîtier (1) comprend un corps en matière plastique (16), qui entoure au moins partiellement l'espace creux (22).

4. Appareil de commutation haute tension selon la revendication 3, **caractérisé en ce que** le corps en matière plastique (16) est constitué de plusieurs éléments en matière plastique (16A, 16B, 16C), qui sont reliés les uns aux autres.

5. Appareil de commutation haute tension selon la revendication 4, **caractérisé en ce que** le corps en matière plastique (16) comprend un élément en matière plastique (16C) cylindrique, qui entoure au moins partiellement l'ensemble d'étanchéification (10).

6. Appareil de commutation haute tension selon la revendication 4 ou 5, **caractérisé en ce que** le corps en matière plastique (16) comprend un premier élément en matière plastique (16A) en forme de coque et un deuxième élément en matière plastique (16B) en forme de coque, dans lequel les parties de conducteur (12, 13, 14) formant le chemin électrique comprennent une partie de conducteur (12) mobile, qui est reliée de manière électrique à l'élément de contact (5) mobile, dans lequel la partie de conducteur (5) mobile est disposée dans l'espace creux (22) et est entourée au moins partiellement par le premier et le deuxième élément en matière plastique (16A, 16B).

7. Appareil de commutation haute tension selon l'une quelconque des revendications 1 à 6, **caractérisé en ce que** le corps de boîtier (1) comprend un corps d'enrobage (15), qui reçoit la chambre de commutation sous vide (2) et le corps en matière plastique (16).

8. Appareil de commutation haute tension selon la revendication 7, **caractérisé en ce que** le corps en matière plastique (16) est étanchéifié par rapport à la chambre de commutation sous vide (2).

9. Appareil de commutation haute tension selon la revendication 8, **caractérisé en ce que** des arêtes de coupe (21) sont prévues au niveau du corps en matière plastique (16), dans lequel la chambre de commutation sous vide (2) présente un boîtier (3), qui est entouré au moins partiellement d'un matériau (3A), dans lequel les arêtes de coupe (21) sont entaillées.

10. Installation de commutation avec un appareil de commutation haute tension selon l'une quelconque des revendications 1 à 9.

11. Procédé de fabrication d'un appareil de commutation haute tension selon l'une quelconque des revendications 1 à 9, dans lequel l'appareil de commutation haute tension présente :
un corps en matière plastique (16), qui entoure l'espace creux (22) rempli de liquide d'isolation,
avec des étapes de procédé suivantes :
la fourniture d'un moule d'enrobage,
l'introduction de la chambre de commutation sous vide (2) et du corps en matière plastique (16) dans le moule d'enrobage,
l'enrobage de l'espace intermédiaire (19) entre la chambre de commutation sous vide (2) et le corps en matière plastique (16) avec une masse d'enrobage pour créer un corps d'enrobage (15) entourant la chambre de commutation sous vide et le corps en matière plastique, dans lequel un espace creux (22) entouré au moins partiellement du corps en matière plastique (16) est réalisé,
l'insertion de l'organe d'actionnement (8) et du corps d'isolation (7) et de l'ensemble d'étanchéité (10) dans l'espace creux,
le remplissage de l'espace creux (22) avec un liquide d'isolation, et
la fermeture de l'espace creux (22) avec un recouvrement (13), qui est étanchéité par rapport au corps d'enrobage (15) ou au corps en matière plastique (16).

12. Procédé selon la revendication 11, **caractérisé en ce que** le corps en matière plastique (16) est composé de plusieurs éléments en matière plastique (16A, 16B, 16C), qui sont reliés les uns aux autres.

13. Procédé selon la revendication 12, **caractérisé en ce que** le corps en matière plastique (16) est composé de deux éléments en matière plastique (16A, 16B) en forme de coque et d'un élément en matière plastique (16C) cylindrique.

14. Procédé selon l'une quelconque des revendications 1 à 13, **caractérisé en ce que** la matière d'enrobage est une résine époxy.
